# EUROPÄISCHE PATENTSCHRIFT

(11) **EP 0 336 095 B1**
(45) Veröffentlichungstag und Bekanntmachung des Hinweises auf die Patenterteilung: **04.11.1992**
(21) Anmeldenummer: 89103134.6
(22) Anmeldetag: 23.02.1989
(51) Int. Cl.: F04D 27/02

(54) **Regelverfahren zum Vermeiden des Pumpens eines Turboverdichters mittels bedarfsweisen Abblasens**
Control method to prevent surge of a centrifugal compressor by means of venting by need
Procédé de commande pour éviter le pompage d'un compresseur centrifuge par l'échappement suivant les besoins

(30) Priorität: 02.04.1988 DE 3811232
(43) Veröffentlichungstag der Anmeldung: 11.10.1989
(73) Patentinhaber: MAN Gutehoffnungshütte Aktiengesellschaft, 46122 Oberhausen (DE)
(72) Erfinder: Blotenberg, Wilfried, Dr.-Ing., D-4220 Dinslaken (DE)

(56) Entgegenhaltungen:
- EP-A- 0 223 207
- EP-A- 0 230 009
- DE-A- 1 428 260

## Beschreibung

Die Erfindung betrifft ein Regelverfahren zum Vermeiden des Pumpens eines Turboverdichters mittels bedarfsweisen Abblasens, wobei der Durchfluß zum Verdichter sowie der Verdichterenddruck stetig erfaßt und zur Berechnung einer ersten Regeldifferenz verwendet werden, welche als Eingangsgröße auf einen Regler gegeben wird, der als Ausgangsgröße eine Stellgröße für eine geregelte Verstellung des Abblaseventils an dieses liefert, und wobei eine Sicherheitssteuerung beim Auftreten von großen und/oder schnellen, die begrenzte Reaktionsgeschwindigkeit des Reglers überfordernden Störungen eine Schnellöffnung des Abblaseventils auslöst.

Ein derartiges Verfahren ist aus EP-A-223 207 bekannt.

Bei üblichen, bekannten Regelverfahren der genannten Art ist die normale Regelung durch den Regler bewußt in der Reaktionsgeschwindigkeit bzw. Veränderungsgeschwindigkeit der Stellgröße für das Abblaseventil begrenzt, um eine stabile, schwingungsfreie Regelung zu erhalten und ein ständiges Hin- und Herbewegen des Abblaseventils zu vermeiden. Diese Auslegung der Regelung macht es erforderlich, daß zusätzlich die erwähnte Sicherheitssteuerung vorgehalten wird, die im Notfall beim Auftreten von schnellen und/oder großen Störungen das Abblaseventil rasch öffnet. Hierzu wird anhand der Meßwerte beobachtet, ob der Arbeitspunkt des Verdichters im Verdichterkennfeld eine parallel zur Pumpgrenze verlaufende Sicherheitslinie überschreitet. Ist dies der Fall, wird durch Betätigen eines Schaltventils eine durch Federkraft bewirkte, vollständige Schnellöffnung des Abblaseventils ausgelöst.

Nachteilig ist bei diesem Regelverfahren, daß es bei der Auslösung der Sicherheitssteuerung zu einem starken Druckabfall in dem dem Verdichter nachgeschalteten Prozeß kommt. Außerdem benötigt das Verfahren zu seiner Durchführung einen relativ hohen technischen Aufwand, der insbesondere darauf beruht, daß ein zusätzliches Schaltventil sowie ein Federkraftspeicher für die Schnellöffnung des Abblaseventils erforderlich sind.

Es stellt sich daher die Aufgabe, ein Verfahren der eingangs genannten Art zu schaffen, das die aufgeführten Nachteile vermeidet und das insbesondere auch beim Auftreten von großen und/oder schnellen Störungen einen annähernd konstanten Druck in dem dem Verdichter nachgeschalteten Prozeß gewährleistet und das für seine Durchführung einen geringen technischen Aufwand erfordert.

Die Lösung dieser Aufgabe gelingt erfindungsgemäß durch ein Verfahren der eingangs genannten Art, welches dadurch gekennzeichnet ist, daß eine zweite, die Erfordernis einer Schnellöffnung des Abblaseventils gegebenenfalls anzeigende Regeldifferenz (x′) aus den Meßwerten bzw. der ersten Regeldifferenz (x) und vorgebbaren Sollwerten berechnet und einer Grenzwertstufe zugeführt wird und daß diese Grenzwertstufe bei Überschreiten eines darin vorgebbaren Grenzwertes durch die zweite Regeldifferenz (x′) ausgangsseitig eine Schnellöffnungsgröße (z) ausgibt, die auf den Regler (4) aufgeschaltet wird und in diesem durch additive Überlagerung eine eine Ventilbetätigung in Öffnungsrichtung bewirkende Veränderung der Ventilstellgröße (y) mit einer erhöhten Änderungsgeschwindigkeit erzeugt.

Das neue Verfahren beitet den Vorteil, daß es ergänzend zu bekannten Regelverfahren zusammen mit diesem anwendbar ist und dabei die diesen anhaftende begrenzte Reaktionsgeschwindigkeit bei der Verstellung des Abblaseventils im Bedarfsfall so erhöht, daß auch bei großen und/oder schnellen Störungen eine rechtzeitige Öffnung des Abblaseventils sichergestellt ist. Da zudem die Schnellöffnungsgröße nur so lange ansteht, wie die zweite Regeldifferenz den zugehörigen Grenzwert überschreitet, wird nach dem Wiederabsinken der zweiten Regeldifferenz unter den Grenzwert die Schnellöffnungsgröße nicht mehr ausgegeben. Dies hat zur Folge, daß umgehend die Verstellung des Abblaseventils wieder allein unter dem Einfluß der langsameren normalen Regelung erfolgt. Eine Schnellöffnungsbewegung des Abblaseventils erfolgt also nur gerade soweit und so lange wie nötig, um ein Pumpen des Verdichters zu vermeiden. Vorteilhaft werden für die Durchführung des Verfahrens keine besonderen technischen Zusatzeinrichtungen benötigt, da es sich der vorhandenen Mittel für die Verstellung des Abblaseventils bedient.

In bevorzugter Ausgestaltung des Verfahrens ist vorgesehen, daß aus der den Ort des Verdichter-Arbeitspunktes im Verdichterkennfeld darstellenden Regeldifferenz (x) die Ist-Bewegungsgeschwindigkeit des Arbeitspunktes im Kennfeld berechnet wird und daß aus dieser Ist-Geschwindigkeit und einer dieser ortsabhängig zugeordneten Soll-Geschwindigkeit gemäß einer vorgebbaren Orts-Geschwindigkeits-Funktion, bei deren Erreichen durch den Arbeitspunkt ein Pumpen gerade noch verhindert werden kann, die Differenz gebildet wird und daß diese Differenz als zweite Regeldifferenz (x′) verwendet wird. Hierdurch wird erreicht, daß außer dem Abstand des Verdichter-Arbeitspunktes von der Pumpgrenze auch dessen Annäherungsgeschwindigkeit an die Pumpgrenze im Verdichterkennfeld für die Entscheidung über die Vornahme einer Schnellöffnung des Abblaseventils herangezogen wird. Die vorgebbare Orts-Geschwindigkeits-Funktion stellt eine Kurve dar, deren Verlauf so zu wählen ist, daß es bei einem geringen Überschreiten dieser Kurve noch nicht zu einem Pumpen des Verdichters kommt. Zwar wird bei Erreichen dieser Kurve sofort die Schnellöffnung des Abblaseventils ausgelöst, doch bis das Abblaseventil reagiert und seine Öffnung einen Einfluß auf die Lage des Arbeitspunktes hat, wird der Arbeitspunkt die Kurve noch um einen gewissen Betrag überschreiten. Zur Berücksichtigung dieses Effekts wird bei der Vorgabe der Kurve eine ausreichende Sicherheitsspanne zur Pumpgrenze eingehalten, die jedoch relativ klein sein kann.

Damit kann der Verdichter näher an der Pumpgrenze noch sicher betrieben werden, ohne daß hierfür ein wesentlich höherer Verfahrensaufwand, abgesehen von einigen einfachen Rechenoperationen, erforderlich ist.

Weiterhin sieht das Verfahren vor, daß die Schnellöffnungsgröße in Form einer zeitabhängig steigenden oder fallenden Rampenfunktion, Stufenfunktion, Sprungfunktion oder Impulsfolgefunktion ausgegeben wird. Die Auswahl der Funktion richtet sich im Einzelfall nach den vorliegenden Erfordernissen, insbesondere nach der Arbeitsweise des Abblaseventils und seiner zugehörigen Betätigungseinrichtung. Dabei ist zweckmäßig die Steilheit der Funktion an die durch technische Eigenschaften festgelegte maximale Stellgeschwindigkeit des Abblaseventil, die immer größer ist als die maximale Veränderungsgeschwindigkeit des Reglers hinsichtlich der Ventilstellgröße, angepaßt.

Weitere vorteilhafte Ausgestaltungen und Weiterbildungen des Verfahrens sind in den Unteransprüchen 4 bis 9 angegeben.

Bevorzugte Ausführungsbeispiele der Erfindung werden im folgenden anhand einer Zeichnung erläutert. Die Figuren 1 bis 3 der Zeichnung zeigen drei Ausführungen des Verfahrens in Form von Regelschemata.

Figur 1 zeigt einen Turboverdichter 1 mit einer Ansaugleitung 10 und einer Abgabeleitung 11, in welche eine Rückschlagklappe 13 eingebaut ist. Von der Abgabeleitung 11 zweigt vor der Rückschlagklappe 13 eine Abblaseleitung 12 ab, in welche ein Abblaseventil 2 eingeschaltet ist. Ansaugseitig wird an dem Verdichter 1 mittels eines Durchflußmessers 31 kontinuierlich der zum Verdichter 1 strömende Durchfluß des zu verdichtenden Mediums, z. B. Luft, erfaßt. Hinter dem Verdichter 1 wird durch einen mit der Abgabeleitung 11 verbundenen Druckmesser 32 stetig der Verdichterenddruck erfaßt. Mittels eines dem Druckmesser nachgeschalteten Funktionsgebers 33 wird in Abhängigkeit von dem ermittelten Druck jeweils der für diesen gerade noch zulässige Minimaldurchflußwert ermittelt. Dieser Minimaldurchflußwert, der vom Funktionsgeber 33 ausgegeben wird, dient als Sollwert, während der von dem Durchflußmesser 31 ermittelte Durchflußwert als Istwert dient. Dieser Istwert wird mit einem negativen Vorzeichen einem Addierer 34 zugeführt, in welchem eine erste Regeldifferenz x definitionsgemäß als Differenz zwischen Sollwert und Istwert gebildet wird. Die Regeldifferenz x wird dem Eingang eines Proportional-Integral-Reglers (PI-Regler) 4 zugeführt, welcher seinerseits an seinem Ausgang eine Stellgröße y abgibt, die dem Abblaseventil 2 zugeführt wird und dessen geregelte Verstellung bewirkt. Soweit wie bisher beschrieben, entspricht das Regelverfahren dem bekannten Stand der Technik.

Neu ist bei dem in Figur 1 beschriebenen Verfahrensbeispiel, daß die erste Regeldifferenz x zusätzlich noch einer Sicherheitssteuerung 5 zugeführt wird. In diese Sicherheitssteuerung 5 wird zunächst in einem Geschwindigkeitsmesser 51 die Änderungsgeschwindigkeit der Regeldifferenz x, d. h. die Bewegungsgeschwindigkeit des Arbeitspunktes des Verdichters 1 in dessen Kennfeld berechnet. Parallel hierzu wird die Regeldifferenz x einem weiteren Funktionsgeber 52 zugeführt, in welchem eine vorgegebene Orts-Geschwindigkeits-Funktion gespeichert ist. Diese Funktion stellt eine Kurve dar, bei deren Erreichen durch den Arbeitspunkt des Verdichters 1 ein Pumpen gerade noch verhindert werden kann. Dies bedeutet zugleich, daß, solange der Arbeitspunkt die Kurve noch nicht erreicht hat, ein Eingreifen der Sicherheitssteuerung zum Schutz des Verdichters 1 noch nicht nötig ist. Die Kurve selbst bezeichnet die Punkte, an denen eine Ventilöffnung spätestens beginnen muß, um ein Erreichen der Pumpgrenze soeben noch verhindern zu können. Die Form dieser Kurve und ihr Abstand von der Pumpgrenze werden maßgeblich von den Eigenschaften des Abblaseventils, wie Stellverhalten, Nichtlinearitäten und dergleichen, bestimmt. Ausgangsseitig gibt der Funktionsgeber 52 jeweils den zu der aufgegebenen Regeldifferenz x gehörenden Geschwindigkeits-Sollwert ab. In einem weiteren Addierer 53 wird aus der vom Geschwindigkeitsmesser 51 abgegebenen Ist-Geschwindigkeit und der vom Funktionsgeber 52 abgegebenen, mit einem negativen Vorzeichen versehenen Soll-Geschwindigkeit die Differenz gebildet. Diese wird als zweite Regeldifferenz x′ einer Grenzwertstufe 54 zugeführt. Diese Grenzwertstufe 54 vergleicht die aufgegebene zweite Regeldifferenz x′ mit einem in der Grenzwertstufe 54 gespeicherten, vorgebbaren Grenzwert, der der zuvor erwähnten Sicherheitsspanne entspricht . Überschreitet die zweite Regeldifferenz x′ diesen Grenzwert, gibt die Grenzwertstufe 54 ausgangsseitig eine sogenannte Schnellöffnungsgröße z ab. In dem in Figur 1 dargestellten Beispiel wird die Schnellöffnungsgröße z durch einen Funktionsgeber 55 erzeugt, der hier eine zeitabhängig stetig ansteigende Rampenfunktion abgibt. Bei Abblaseventilen 2 mit nichtlinearer Stellgeschwindigkeit kann der Funktionsgeber 55 so ausgestaltet sein, daß sich die Steigung der abgegebenen Funktion zeitabhängig genau so ändert, daß das Abblaseventil 2 jeweils mit seiner maximalen Verstellgeschwindigkeit verstellt wird. Zusätzlich kann hier die Stellung des Abblaseventils 2 als Rückkopplungsgröße auf den Funktionsgeber 55 gegeben werden, wodurch sichergestellt wird, daß die Stellgeschwindigkeit des Abblaseventils stets an die aktuelle Ventilstellung angepaßt wird.

Diese Schnellöffnungsgröße z wird, mit einem negativen Vorzeichen versehen, dem Ausgang des PI-Reglers 4 aufgegeben und dort in einem Addierer 43 zu der vom PI-Regler 4 erzeugten Stellgröße y zur Bildung einer geänderten Stellgröße y addiert. Da definitionsgemäß bei dem vorliegenden Beispiel (und auch bei den im folgenden noch zu beschreibenden Beispielen) das Abblaseventil 2 bei kleiner werdender Stellgröße y öffnet, wird durch das Aufaddieren der Schnellöffnungsgröße z auf die Stellgröße y eine rasche Verstellung des Abblaseventils 2 in Öffnungsrichtung bewirkt. Die Steilheit der Rampenfunktion des Funktionsgebers 55 ist dabei an die maximal mögliche Stellgeschwindigkeit des Abblaseventils 2 angepaßt. Die so erreichte Änderungsgeschwindigkeit für die Stellgröße y ist dabei größer als die von dem PI-Regler 4 allein erzeugbare Änderungsgeschwindigkeit für die Stellgröße y. Alternativ kann der Ausgang der Grenzwertstufe 54 auch unmittelbar auf den Addierer 43 gegeben werden, d. h. der Funktionsgeber 55 kann hier entfallen. Die Größe des Ausgangssignals der Grenzwertstufe 54 muß dabei so bemessen sein, daß es bei der Addition im Addierer 43 eine so große Änderung der Stellgröße y bewirkt, daß das Abblaseventil 2 einen Befehl zur vollständigen Öffnung erhält. Dabei läuft das Abblaseventil 2 so schnell wie möglich der Stellgröße y nach. Diese Verfahrensvariante ist damit besonders einfach, jedoch kann es hier zu einem zeitweisen Differieren von Stellgröße y und aktueller Ventilstellung kommen.

Auch die Figur 2 der Zeichnung zeigt den Turboverdichter 1 mit Ansaugleitung 10 und Abgabeleitung 11, in die wieder die Rückschlagklappe 13 eingesetzt ist. Auch hier zweigt wieder die Abblaseleitung 12 mit dem eingeschalteten Abblaseventil 2 von der Abgabeleitung 11 ab. Auch die Bestimmung der ersten Regeldifferenz x erfolgt hier in der bereits anhand von Figur 1 beschriebenen Weise mittels Meßwerten und Sollwerten, die anhand eines Durchflußmessers 31, eines Druckmessers 32 und eines Funktionsgebers 33 mit nachgeschaltetem Addierer 34 ermittelt wird. Weiterhin ist auch der hier verwendete Regler ein PI-Regler 4.

Neu ist bei dem hier dargestellten Beispiel, daß dem PI-Regler 4 eingangsseitig nicht nur die Regeldifferenz x zugeführt wird, sondern auch die von der Sicherheitssteuerung 5 berechnete Schnellöffnungsgröße z. Hierbei wird dem Proportionalteil 41 des PI-Reglers 4 lediglich die erste Regeldifferenz x eingangsseitig zugeführt, während dem Integralteil 42 des PI-Reglers 4 die Summe aus der ersten Regeldifferenz x und der Schnellöffnungsgröße z eingangsseitig zugeführt wird. Die Summe aus der Regeldifferenz x und der Schnellöffnungsgröße z wird in einem Addierer 45 gebildet, der dem Integralteil 42 des PI-Reglers 4 vorgeschaltet ist. Zwischen den Addierer 45 und den Eingang des Integralteils 42 ist hier noch ein Begrenzer 44 geschaltet, der dafür sorgt, daß auch bei maximalem Eingangssignal die Zeitkonstante des Integralteils nicht kürzer wird als die Stellzeit des Abblaseventils.

Die Berechnung der zweiten Regeldifferenz x′ erfolgt bei dem Beispiel nach Figur 2 in der bereits in Figur 1 beschriebenen Art und Weise. Auch hier wird die zweite Regeldifferenz x′ auf die Grenzwertstufe 54 gegeben, die bei Überschreiten eines darin gespeicherten Grenzwertes durch die zweite Regeldifferenz x′ als Ausgangssignal die Schnellöffnungsgröße z an den Addierer 45 abgibt.

Ausgangsseitig ist dem Proportionalteil 41 und dem Integralteil 42 des PI-Reglers 4 ein Addierer 43 nachgeschaltet, in welchem die Ausgänge des Proportionalteils 41 und des Integralteils 42 zur Bildung der Stellgröße y für die Verstellung des Abblaseventils 2 addiert werden.

Figur 3 zeigt eine dritte vorteilhafte Ausgestaltung des Verfahrens, wobei auch hier wieder in der Darstellung der Verdichter 1 mit Ansaugleitung 10 und Abgabeleitung 11 sowie darin eingesetzter Rückschlagklappe 13 und vor dieser von der Leitung 11 abzweigender Abblaseleitung 12 mit eingeschaltetem Abblaseventil 2 dargestellt ist. Die Bestimmung der ersten Regeldifferenz x erfolgt hier in der gleichen Weise wie zuvor anhand der Figur 1 und 2 beschrieben. Auch die Bestimmung der Schnellöffnungsgröße z durch die Sicherheitssteuerung 5 erfolgt hier genau in der anhand von Figur 2 beschriebenen Art und Weise.

Als Regler wird auch hier wieder ein PI-Regler 4 verwendet, der einen Proportionalteil 41 und einen Integralteil 42 besitzt. Dem Proportionalteil 41 wird wieder nur die erste Regeldifferenz x zugeführt, während dem Integralteil 42 sowohl die Regeldifferenz x als auch die Schnellöffnungsgröße z eingangsseitig zugeführt werden. Im Unterschied zu dem Ausführungsbeispiel nach Figur 2 besitzt hier jedoch der Integralteil 42 des PI-Reglers 4 zwei getrennte Integratoreingänge 42′ und 42˝. Dem ersten Eingang 42′ ist die erste Regeldifferenz x zugeordnet, während dem zweiten Eingang 42˝ die Schnellöffnungsgröße z aufgeschaltet wird. Diese Ausführung bietet den Vorteil, daß den beiden Eingängen 42′ und 42˝ unterschiedliche Integrationsverhalten, z. B. unterschiedliche Integrationszeitkonstanten, zugeordnet werden können. Hierdurch kann der Ausgang des Integralteils 42 in Abhängigkeit von der Schnellöffnungsgröße z ohne Beeinflussung durch die erste Regeldifferenz x in effektiver Art und Weise beeinflußt werden.

Die Ausgänge des Proportionalteils 41 und des Integralteils 42 des PI-Reglers 4 werden auch hier wieder in einem Addierer 43 zur Bildung der Stellgröße y für die Verstellung des Abblaseventils 2 zueinander addiert.

Vorteilhaft bei den beiden zuletzt beschriebenen Verfahrensvarianten gemäß den Figuren 2 und 3 ist u. a., daß die Schnellöffnungsgröße z über den Integralteil 42 des Reglers 4 wirkt, da dadurch sichergestellt wird, daß während einer Schnellöffnung des Abblaseventils 2 der Ausgang des PI-Reglers 4 der Stellgrößenänderung folgt.

Allen beschriebenen Verfahrensvarianten ist gemeinsam, daß im Normalfall die Regelung allein durch die normale Regelung, hier durch den PI-Regler 4, vorgenommen wird. Lediglich beim Auftreten von Störungen tritt die Sicherheitssteuerung 5 in Aktion, die die Stellgröße y für die Verstellung des Abblaseventils 2 durch additive Überlagerung so verändert, daß sich eine Ventilverstellung mit einer erhöhten Stellgeschwindigkeit in Öffnungsrichtung ergibt.

## Patentansprüche

1. Regelverfahren zum Vermeiden des Pumpens eines Turboverdichters mittels bedarfsweisen Abblasens, wobei der Durchfluß zum Verdichter sowie der Verdichterenddruck stetig erfaßt und zur Berechnung einer ersten Regeldifferenz verwendet werden, welche als Eingangsgröße auf einen Regler gegeben wird, der als Ausgangsgröße eine Stellgröße für eine geregelte Verstellung des Abblaseventils an dieses liefert, und wobei eine Sicherheitssteuerung beim Auftreten von großen und/oder schnellen, die begrenzte Reaktionsgeschwindigkeit des Reglers überfordernden Störungen eine Schnellöffnung des Abblaseventils auslöst,
dadurch gekennzeichnet, daß eine zweite, die Erfordernis einer Schnellöffnung des Abblaseventils (2) gegebenenfalls anzeigende Regeldifferenz (x′) aus den Meßwerten bzw. der ersten Regeldifferenz (x) und vorgebbaren Sollwerten berechnet und einer Grenzwertstufe zugeführt wird und daß diese Grenzwertstufe (54) bei Überschreiten eines darin vorgebbaren Grenzwertes durch die zweite Regeldifferenz (x′) ausgangsseitig eine Schnellöffnungsgröße (z) ausgibt, die auf den Regler (4) aufgeschaltet wird und in diesem durch additive Überlagerung eine eine Betätigung des Abblaseventils (2) in Öffnungsrichtung bewirkende Veränderung der Stellgröße (y) für das Abblaseventil (2) mit einer erhöhten Änderungsgeschwindigkeit erzeugt.

2. Regelverfahren nach Anspruch 1, dadurch gekennzeichnet, daß aus der den Ort des Verdichter-Arbeitspunktes im Verdichterkennfeld darstellenden ersten Regeldifferenz (x) die Ist-Bewegungsgeschwindigkeit des Arbeitspunktes im Kennfeld berechnet wird (51) und daß aus dieser Ist-Geschwindigkeit und einer dieser ortsabhängig zugeordneten Soll-Geschwindigkeit gemäß einer vorgebbaren Orts-Geschwindigkeits-Funktion (52), bei deren Erreichen durch den Arbeitspunkt ein Pumpen gerade noch verhindert werden kann, die Differenz gebildet wird (53) und daß diese Differenz als zweite Regeldifferenz (x′) verwendet wird.

3. Verfahren nach den Ansprüchen 1 und 2, dadurch gekennzeichnet, daß die Schnellöffnungsgröße (z) in Form einer zeitabhängig steigenden oder fallenden Rampenfunktion, Stufenfunktion, Sprungfunktion oder Impulsfolgefunktion ausgegeben wird.

4. Verfahren nach den Ansprüchen 1 bis 3, dadurch gekennzeichnet, daß die Schnellöffnungsgröße (z) auf den Reglerausgang aufgegeben und mit angepaßtem Vorzeichen zu der vom Regler (4) ausgegebenen Ventilstellgröße (y) addiert wird.

5. Verfahren nach den Ansprüchen 1 bis 4, dadurch gekennzeichnet, daß der Ausgang des Reglers (4) während der Ausgabe der Schnellöffnungsgröße (z) auf einen der aktuellen Stellung des Abblaseventils (2) entsprechenden Wert nachgeführt wird.

6. Verfahren nach den Ansprüchen 1 bis 3, wobei als Regler ein Proportional-Integral-Regler verwendet wird, dadurch gekennzeichnet, daß dem Proportionalteil (41) des Reglers (4) nur die erste Regeldifferenz (x) zugeführt wird und daß dem Integralteil (42) des Reglers (4) die Summe aus der ersten Regeldifferenz (x) und der Schnellöffnungsgröße (z) zugeführt wird.

7. Verfahren nach Anspruch 6, dadurch gekennzeichnet, daß die Summe aus der ersten Regeldifferenz (x) und der Schnellöffnungsgröße (z) vor Eingang in den Integralteil (42) des Reglers (4) über einen Begrenzer (44) geführt wird.

8. Verfahren nach den Ansprüchen 1 bis 3, wobei als Regler ein Proportional-Integral-Regler verwendet wird, dadurch gekennzeichnet, daß für den Integralteil (42) des Reglers (4) ein Integrierer mit einem zweiten Integratoreingang (42") verwendet wird, dessen Integrierverhalten von dem ersten Integratoreingang (42'), dem die erste Regeldifferenz (x) zugeführt wird, unabhängig ist, und das die Schnellöffnungsgröße (z) diesem zweiten Integratoreingang (42") zugeführt wird.

9. Verfahren nach Anspruch 8, dadurch gekennzeichnet, daß den beiden Integratoreingen (42', 42") des Integrierers (42) unterschiedliche Integrierzeitkonstanten zugeordnet werden.

## Claims

1. Control process for avoiding pumping of a turbo-compressor by means of blow-off as required, wherein the flow to the compressor and the compressor end pressure are continually detected and used to calculate an initial control difference, which is transmitted as an input variable to a controller, which suuplies as an output variable a correcting variable for controlled regulation of the blow-off valve to the latter, and wherein when considerable and / or rapid disturbances which overtax the limited reaction speed of the controller occur, a safety control device causes the blow-off valve to open rapidly, characterised in that a second control difference (x') indicating as required the need for rapid opening of the blow-off valve (2) is also calculated from the measurement values or from the first control difference (x) and required set values, and is supplied to a limiting value stage; and in that the said limiting value stage (54), when a required limiting value therein is exceeded by the second control difference (x'), emits on the output side a rapid opening variable (z), which is switched to the controller (4) and which in the latter, by means of additive superimposition, gives rise to a change of the correcting variable (y) for the blow-off valve (2), at an increased alteration speed, which change activates the blow-off valve (2) in the opening direction.

2. Control process according to claim 1, characterised in that the actual movement velocity of the operating point in the characteristic diagram is calculated (51) from the first control difference (x) representing the location of the compressor operating point in the compressor characteristic diagram; and in that the difference is formed from this actual velocity and a required velocity assigned to the latter in a manner dependent on location, in accordance with a required location-velocity function (52), which, when reached by the operating point can accurately prevent pumping (53); and in that this difference is used as the second control difference (x').

3. Process according to claims 1 and 2, characterised in that the rapid opening variable (z) is output in the form of a time-based rising or falling ramp function, step function, jump function or pulse sequence function.

4. Process according to any one of claims 1 to 3, characterised in that the rapid opening variable (z) is delivered to the controller output, and is added with an appropriate operational sign to the valve adjustment variable (y) emitted by the controller (4).

5. Process according to any one of claims 1 to 4, characterised in that the output of the controller (4) is tracked during output of the rapid opening variable (z) to a value corresponding to the actual position of the blow-off valve (2).

6. Process according to claims 1 to 3, wherein a proportional-integral controller is used as the controller, characterised in that only the first control difference (x) is supplied to the proportional part (41) of the controller (4); and in that the sum of the first control difference (x) and of the rapid opening variable (z) is supplied to the integral part (42) of the controller (4).

7. Process according to claim 6, characterised in that the sum of the first control difference (x) and of the rapid opening variable (z) passes via a limiter (44) before entering the integral part (42) of the controller.

8. Process according to any one of claims 1 to 3, wherein a proportional-integral controller is used as the controller, characterised in that for the integral part (42) of the controller (4) an integrator with a second integrator input (42") is used, the integration behaviour of which is independent of the first integrator input (42'), to which the first control difference (x) is supplied; and in that the rapid opening variable (z) is supplied to this second integrator input (42").

9. Process according to claim 8, characterised in that both integrator inputs (42', 42") of the integrator (42) are allocated different integration time constants.

## Revendications

1. Procédé de régulation pour éviter le pompage d'un compresseur centrifuge avec échappement le cas échéant, procédé selon lequel on détecte le débit alimentant le compresseur ainsi que la pression de sortie du compresseur, de manière constante pour calculer une première différence de régulation appliquée comme grandeur d'entrée à un régulateur fournissant en grandeur de sortie une grandeur de commande servant à la commande régulée de la soupape d'échappement, une commande de sécurité déclenchant à l'arrivée d'incidents importants et/ou rapides qui dépassent la vitesse de réaction, limitée du régulateur, une ouverture rapide de la soupape d'échappement,
procédé caractérisé en ce qu'on calcule une seconde différence de régulation (x') traduisant le cas échéant la nécessité d'une ouverture rapide de la soupape d'échappement (2), à partir des grandeurs de mesure ou de la première différence de régulation (x) et d'une valeur de consigne prédéterminée, et on applique cette grandeur à un étage à valeur limite et en ce que cet étage (54), lorsqu'une valeur limite prédéterminée est dépassée par cette seconde différence de régulation (x'), fournit en sortie une grandeur d'ouverture rapide (z) qui est appliquée au régulateur (4) et génère par combinaison additive, une variation de la grandeur de commande (y) de la soupape d'échappement (2) avec une vitesse de variation plus importante, pour actionner la soupape d'échappement (2) dans le sens de l'ouverture.

2. Procédé de régulation selon la revendication 1, caractérisé en ce qu'à partir de la première différence de régulation (x) qui représente le lieu du point de fonctionnement du compresseur dans le champ des caractéristiques du compresseur, on calcule la vitesse de déplacement réelle du point de fonctionnement dans le champ de caractéristiques (51) et à partir de cette vitesse réelle et d'une vitesse de consigne associée, dépendant du lieu, selon une fonction lieu/vitesse (52) prédéterminée de façon que lorsque celle-ci est atteinte par le point de fonctionnement, le pompage est tout juste évité, on forme la différence (53) et on utilise cette différence comme seconde grandeur de régulation (x').

3. Procédé selon les revendications 1 et 2, caractérisé en ce que la grandeur d'ouverture rapide (z) est fournie sous la forme d'une fonction en rampe croissante ou décroissante suivant le temps, d'une fonction à échelon, une fonction à gradin ou d'une fonction impulsionnelle.

4. Procédé selon les revendications 1 à 3, caractérisé en ce que la grandeur d'ouverture rapide (z) est fournie à la sortie de régulation et est additionnée avec un signe algébrique adapté à la grandeur de commande de soupape (y) fournie par le régulateur (4).

5. Procédé selon les revendications 1 à 4, caractérisé en ce que la sortie du régulateur (4) est asservie pendant l'émission de la grandeur d'ouverture rapide (z) à une valeur correspondant à la position instantanée de la soupape d'échappement (2).

6. Procédé selon les revendications 1 à 3, utilisant comme régulateur un régulateur proportionnel/intégral, caractérisé en ce que la partie proportionnelle (41) du régulateur (4) ne reçoit que la première différence de régulation (x) et la partie intégrale (42) du régulateur (4) reçoit la somme de la première différence de régulation (x) et de la grandeur d'ouverture rapide (z).

7. Procédé selon la revendication 6, caractérisé en ce que la somme de la première différence de régulation (x) et la grandeur d'ouverture rapide (z) passent par un limiteur (44) avant d'être appliquées à l'entrée de la partie intégrale (42) du régulateur (4).

8. Procédé selon les revendications 1 à 3, utilisant comme régulateur un régulateur proportionnel/intégral, caractérisé en ce que pour la partie intégrale (42) du régulateur (4) on utilise un intégrateur avec une seconde entrée d'intégration (42") dont le comportement d'intégration est indépendant de celui de la première entrée d'intégration (42') qui reçoit la première différence de régulation (x) et en ce que la grandeur d'ouverture rapide (z) est appliquée à la seconde grandeur d'intégration (42").

9. Procédé selon la revendication 8, caractérisé en ce que les deux entrées d'intégrateur (42', 42") de l'intégrateur (42) possèdent des constantes d'intégration différentes.
